# EUROPÄISCHE PATENTSCHRIFT

(11) **EP 2 431 143 B1**
(45) Veröffentlichungstag und Bekanntmachung des Hinweises auf die Patenterteilung: **04.03.2015**
(21) Anmeldenummer: 11180832.5
(22) Anmeldetag: 10.09.2011
(51) Int. Cl.: B26D 3/16, B26D 1/12

(54) **Vorrichtung und Verfahren zum Ablängen eines extrudierten Rohres**
Method and device for trimming an extruded product
Dispositif et procédé de sectionnement d'un tuyau extrudé

(30) Priorität: 17.09.2010 DE 102010040967
(43) Veröffentlichungstag der Anmeldung: 21.03.2012
(73) Patentinhaber: battenfeld-cincinnati Austria GmbH, 1239 Wien (AT)
(72) Erfinder: Hackl, Leopold, 3434 Katzelsdorf (AT)

(56) Entgegenhaltungen:
- DE-A1- 1 961 564
- DE-A1- 2 204 566
- DE-A1-102007 053 476
- DE-U1- 20 104 200
- DE-U1-202005 005 287
- US-A1- 2010 018 059

## Beschreibung

Die Erfindung betrifft ein Verfahren zum Ablängen eines extrudierten Kunststoffrohres mittels einer Trennvorrichtung, sowie eine Vorrichtung zum Ablängen eines extrudierten Kunststoffrohres mittels einer Trennvorrichtung mindestens umfassend: einen um die Extrusionsachse des Rohres rotierbaren Korb mit Schwinge und Halter für ein Schneidwerkzeug, sowie einem daran angeordnetem Schneidmesser, wobei sich der rotierende Korb in Ruhestellung in einer definierten Ausgangsposition befindet, wobei zum Ablängen das Schneidmesser mittels der Schwinge auf die Mittelachse des Rohres verschwenkbar ist.

In einer Rohrextrusionslinie werden die produzierten Rohre üblicherweise von einer Rohr-Umlaufsäge auf die gewünschte Länge geschnitten. Es gibt zwei Schneidverfahren: Mit einer Kreissäge (dabei werden Späne produziert) oder mit einem Einstichmesser (spanlos).

Zum Ablängen von extrudierten Rohren werden meist Sägen eingesetzt, wobei ein kreisrundes Sägeblatt an das zu sägende Rohr herangeführt wird, in den Querschnitt des Rohres eintaucht und im ersten Schritt die Wandstärke durchtrennt. Im zweiten Schritt wird das Sägeblatt um das Rohr herumgeführt, um das Rohr vollständig abzulängen. Hierbei wird das abzulängende Rohr während des Sägevorgangs eingespannt; der Sägeschlitten oder Sägewagen fährt dann synchron zum kontinuierlich weiterlaufenden Extrusionsvorgang mit der Extrusionsgeschwindigkeit mit ("fliegende Säge").

Werden Rohre gesägt, entstehen Sägespäne. Außerdem wird, bedingt durch die Reibung des Sägeblattes am Rohr, insbesondere bei einem Kunststoffrohr, eine statische Aufladung erzeugt. Dies hat den Nachteil, dass die Sägespäne am Rohr haften bleiben, was eine Verschmutzung zur Folge hat. Der entstehende Abfall muss oft als Sondermüll deklariert werden, was eine Wiederverwertung unmöglich macht.

Mit der letztgenannten, spanlosen Trennung wird es erreicht, kleine Rohrdurchmesser mit dünnem Querschnitt sauber zu trennen, jedoch war es bis dato nicht möglich, erfolgreich auch dickwandige Rohre mit großem bis sehr großem Durchmesser- etwa 2m Durchmesser -abzulängen. Bei diesen Rohren wurde immer wieder auf das weiter oben beschriebene Sägen zurückgegriffen, was die bekannten Nachteile aufwies. Eine Lösung des Problems wurde seinerzeit durch das im Jahre 2001 eingereichte Gebrauchmuster DE 20 104 200 U1 erzielt, hier wird vorgeschlagen, dass ein Messerträger mit Mitteln teleskopartig verstellbar ist und über weitere Mittel um das abzulängende Rohr herumgeführt wird, um das Rohr abzulängen. Durch diese Lösung konnte dann auch große und dickwandige Rohre spanlos abgelängt werden.

Bei einer spanlosen Säge wird zum Beispiel in einer Trommel, die um das Kunststoffrohr rotieren kann, das Sägeaggregat angeordnet. Es besteht aus einer Schwinge, die das Einstichmesser hält, Endschaltern für die Position des Einstichmessers und einem Antrieb zum Einschwenken der Schwinge. Die Arbeitsschritte zum Schneiden eines Rohres sind:
- Schließen der Spannbacken - die Trommel fährt mit dem Rohr mit.
- Die Trommelrotiert um das Rohr.
- Die Schwinge wird eingeschwenkt und das Messer in die Rohrwand gedrückt. Durch die gleichzeitige Rotation der Trommel wird das Rohr abgeschnitten.

Üblicherweise sitzt in der Trommel eine Hydraulikpumpe, die von einem Elektromotor angetrieben wird. Eine Schwinge mit einem Einstichmesser wird über einen Hydraulikzylinder, der vom Speicher mit Hydrauliköl gespeist wird, eingeschwenkt und über Rückholfedern wieder in die Ausgangsposition gebracht.

Die Position der Schwinge wird über Endschalter überwacht. Da sich der Korb dreht, müssen die Signale der Endschalter und der Strom für den Hydraulikantrieb über Schleifringe geführt werden.

Beim Rüsten der Säge auf eine andere Rohrdimension müssen der neue Rohrdurchmesser und die Schnitttiefe an der Schwinge von Hand eingestellt werden.

Die Schleifringkonstruktionen sind aufwändig und fehleranfällig (Verschmutzung, Oxydation, ... ). Das rotierbares Hydraulikaggregat ist aufwändig und es besteht die Gefahr des Leckverlustes. Bei einem Leck spritzt das Hydrauliköl durch die Rotation im Sägeaggregat und verschmutzt das Aggregat. Die händische Einstellung des Rohrdurchmessers und der Rohrwanddicke beim Rüsten lässt keine Automatisierung zu.

Der Erfindung liegt daher die **Aufgabe** zugrunde eine Vorrichtung sowie ein Verfahren anzubieten bei dem ein Abtrennen des Rohres ohne Energieübertragung mittels Schleifringen erfolgt.

Zur **Lösung** der Aufgabe wird ein Verfahren zum Ablängen eines extrudierten Kunststoffrohres mittels einer Trennvorrichtung mindestens umfassend: einen um die Extrusionsachse des extrudierten Rohres rotierenden Korb mit Schwinge und Halter für ein Schneidwerkzeug, sowie einem daran angeordneten Schneidmesser, wobei sich der rotierende Korb in Ruhestellung in einer definierten Ausgangsposition befindet und ein Akku an einer Ladestation angedockt ist, wobei ein Schneidimpuls folgende Schritte in der angegebenen Reihenfolge auslöst: Entkoppeln des Akkus von der Ladestation, Rotieren des Korbs um die Extrusionsachse, Einschwenken der Schwinge in Richtung der Mittelachse des Rohres über einen Servoantrieb bis die eingestellte Eintauchtiefe erreicht ist, Zurückführen der Schwinge in die Ausgangsposition, Stoppen der Rotation des Korbes, Rückführung des Korbes in die definierte Ausgangsposition, Ankoppeln des Akkus an die Ladestation, vorgeschlagen. Die Ladestation kann als Andockstelle ausgelegt sein, wodurch der Akku direkt geladen wird oder der Akku wird in eine Andockstelle eingesetzt die mit einer Ladestation verbunden ist um den Akku wieder aufzuladen.

Hierdurch wird ermöglicht, dass die beschrieben Probleme vermieden werden können. Alle Funktionen werden fernsteuerbar über z.B. mitfahrende SPS und/oder WLAN-Anbindung. Damit ist auch eine einfache Umstellung der Rohrdurchmesser möglich.

Die benötigte Energie und die Steuersignale der Säge werden im Betriebszustand nicht über Schleifringe zugeführt, sondern die Energie über einen mitrotierenden Akku bereitgestellt und der Akku im Ruhezustand der Säge geladen wird.

Weitere vorteilhafte Weiterbildungen sind in den Unteransprüchen wiedergegeben. Wo vorgeschlagen wird, über eine Drehmomentbegrenzung des Servomotors das Schneidmesser gegen Bruch zu schützen oder über einen Inkrementalgeben die Eintauchtiefe zu messen und beim Erreichen dessen Maximums den Schneidvorgang zu beenden. Hier zu können beispielsweise Funksignale verwendet werden, die auch den gestoppten Korb über einen Endschalter in die Ruhestellung verfährt.

Zur **Lösung** der Aufgabe wird weiterhin eine Vorrichtung vorgeschlagen die in Verbindung mit dem Oberbegriff des Anspruches 8 dadurch gekennzeichnet ist, dass das Verschwenken der Schwinge über einen Servoantrieb erfolgt und der Servoantrieb über einen Akku mit Strom versorgt wird.

In der Ruhestellung befindet sich der Akku über eine Andockstelle in einer Ladestation wo er wieder bis zum nächsten Schneidvorgang geladen werden kann.

In der Zeichnung ist schematisch ein Beispiel der Erfindung darstellt, es zeigen
- Fig. 1: eine Extrusionslinie und
- Fig. 2: eine erfindungsgemäße Ablängvorrichtung für einen großen und
- Fig. 3: für einen keinen Rohrduchmesser.

Die in Figur 1 dargestellte Extrusionslinie weist einen Extruder 1 auf. Diesem Extruder 1 ist ein Extrusionswerkzeug 2 nachgeschaltet, dem wiederum eine Kalibrierstation 3 sowie ein Abzug 4 nachgeschaltet sind. Daran schließt sich eine Ablängvorrichtung 5 an. Nicht dargestellt ist eine daran sich anschließende Ablagevorrichtung für das Profil oder eine Pack- und Stapelvorrichtung.

Die Anlagenteile sind über eine elektrische Verbindung 7 mit einer Anlagensteuerung 6 verbunden. Sämtliche Anlagenteile liegen wie hier dargestellt auf einer gemeinsamen Extrusionsachse 8. Dies ist jedoch nicht zwingend erforderlich, da auch davon abweichende Platzierungen der Anlagenteile zu brauchbaren Produktergebnissen führen. Die Anlagensteuerung 6 kann als separate Einheit in einem Steuerschrank neben der Extrusionslinie angeordnet sein oder im Extruder 1 integriert werden. Vorgesehene Schnittstellen wie LAN und/oder CAN-Bus-Systeme ermöglichen es, die Steuerung in einem Firmennetzwerk zu integrieren, so dass relevante Daten in einem Zentralcomputer gespeichert werden und die Eingabe der benötigten Parameter bzw. bestimmter Begriffe über jeden im Netzwerk integrierten PC eingegeben werden können.

Figur 2 zeigt einen Ausschnitt aus der Ablängvorrichtung 5 mit rotierendem Korb 9, einer auf dem rotierenden Korb 9 drehbar gelagerten Schwinge 10, einem Halter für Schneidwerkzeug 11 sowie das Schneidwerkzeug 12 selbst. Weiterhin ist ein Servoantrieb 13 und der Akku 14 mit der Andockstation 15, die mit der Ladestation verbunden oder selbst als Ladestation ausgeführt ist, zu erkennen. Ein Servomotor 16 mit Drehwinkelgeber, der auf dem rotierenden Korb 9 drehbar gelagert ist, ist mit einer Gewindespindel 17 verbunden. Die Schwinge 10 steht mit der Mutter 18, die auf der Gewindespindel 17 montiert ist, in Verbindung. Wird der Servomotor 16 betätig, wird die Mutter 18 auf der Gewindespindel 17 bewegt und schwenkt damit die Schwinge 10 mit dem Messerhalter 11 und dem Messer 12 in Richtung der Extrusionsachse 8 oder von diese weg. Infolge dessen, dringt das Messer 12 in das Rohr 19 ein und trennt es spanlos ab.

Das Verfahren und die Vorrichtung sind für unterschiedliche Rohrdurchmesser geeignet und kann somit ohne Wechsel von Bauteilen individuell eingesetzt werden. Figur 3 zeigt den Einsatz bei einem Rohr 19 mit kleinem und Figur 2 den Einsatz bei einem großen Durchmesser.

### Bezugszeichenliste:

- 1: Extruder
- 2: Extrusionswerkzeug
- 3: Kalibrierstation
- 4: Abzug
- 5: Ablängvorrichtung
- 6: Steuerung
- 7: elektrische Verbindung
- 8: Extrusionsachse
- 9: rotierender Korb
- 10: Schwinge
- 11: Halter für 12
- 12: Schneidwerkzeug
- 13: Servoantrieb
- 14: Akku
- 15: Andockstelle für 14
- 16: Servomotor
- 17: Gewindespindel
- 18: Mutter
- 19: Kunststoffrohr

## Patentansprüche

1. Verfahren zum Ablängen eines extrudierten Kunststoffrohres (19) mittels einer Trennvorrichtung mindestens umfassend:
einen um die Extrusionsachse (8) des extrudierten Rohres (19) rotierenden Korb (9) mit Schwinge (10) und Halter (11) für ein Schneidwerkzeug, sowie einem daran angeordneten Schneidwerkzeug (12),
wobei sich der rotierende Korb (9) in Ruhestellung in einer definierten Ausgangsposition befindet und
ein Akku (14) an einer Ladestation angedockt ist,
wobei ein Schneidimpuls folgende Schritte in der angegebenen Reihenfolge auslöst:
• Entkoppeln des Akkus (14) von der Ladestation
• Rotieren des Korbs (9) um die Extrusionsachse (8)
• Einschwenken der Schwinge (10) in Richtung der Mittelachse des Rohres (19) über einen Servoantrieb (13) bis die eingestellte Eintauchtiefe erreicht ist
• Zurückführen der Schwinge (10) in die Ausgangsposition
• stoppen der Rotation des Korbes (9)
• Rückführung des Korbes (9) in die definierte Ausgangsposition
• Ankoppeln des Akkus (14) an die Ladestation

2. Verfahren nach Anspruch 1, **dadurch gekennzeichnet, dass** der Servoantrieb (13) über den mitrotierenden Akku (14) mit Strom versorgt wird.

3. Verfahren nach Anspruch 1 oder 2, **dadurch gekennzeichnet, dass** die exakte Position der Schwinge (10) über einen Drehinkrementalgeber gesteuert wird.

4. Verfahren nach Anspruch 3, **dadurch gekennzeichnet, dass** über eine Drehmomentbegrenzung des Servoantriebs (13) das Schneidwerkzeug (12) gegen Bruch geschützt wird.

5. Verfahren nach Anspruch 3 oder 4, **dadurch gekennzeichnet, dass** die erreichte Eintauchtiefe über den Inkrementalgeber gemessen wird.

6. Verfahren nach Anspruch 5, **dadurch gekennzeichnet, dass** bei Erreichen der maximalen Eintauchtiefe der Schneidvorgang beendet wird.

7. Verfahren nach einem der vorigen Ansprüche, **dadurch gekennzeichnet, dass** über ein Funksignal der Korb (9) gestoppt wird.

8. Vorrichtung zum Ablängen eines extrudierten Kunststoffrohr mittels einer Trennvorrichtung mindestens umfassend:
einen um die Extrusionsachse 8) des Rohres (19) rotierbaren Korb (9) mit Schwinge (10) und Halter (11) für ein Schneidwerkzeug (12), sowie einem daran angeordnetem Schneidwerkzeug (12),
wobei sich der rotierende Korb (9) in Ruhestellung in einer definierten Ausgangsposition befindet,
wobei zum Ablängen das Schneidwerkzeug (12) mittels der Schwinge (10) auf die Mittelachse (8) des Rohres (19) verschwenkbar ist,
**dadurch gekennzeichnet, dass**
das Verschwenken der Schwinge (10) über einen Servoantrieb (13) erfolgt und
der Servoantrieb (13) über einen Akku (14) mit Strom versorgt wird.

9. Vorrichtung nach Anspruch 8, **dadurch gekennzeichnet, dass** der Akku (14) in Ruhestellung über eine Andockstelle (15) mit einer Ladestation verbunden ist.

## Claims

1. Process for the sizing of an extruded plastic tube (19) by means of a separator, comprising at least:
a basket (9) rotating around the axis of extrusion (8) of the extruded tube (19) with a rocker arm (10) and bracket (11) for a cutting device, as well as a cutting device (12) fastened to it,
with the rotating basket (9), when inoperative, remaining in a defined initial position and
a battery (14) connected to a charging station,
with a cutting impulse triggering the following steps in the given order:
- Disconnecting the battery (14) from the charging station
- Rotation of the basket (9) around the axis of extrusion (8)
- Swinging in of the rocker arm (10) towards the center axis of the tube (19) by means of a servodrive (13) until the set immersion depth is reached
- Resetting the rocker arm (10) to its initial position
- Stopping the rotation of the basket (9)
- Resetting the basket (9) into the defined initial position
- Connecting the battery (14) to the charging station

2. Process according to claim 1, **characterized in that** the servodrive (13) is supplied with energy via the likewise rotating battery (14)

3. Process according to claim 1 or 2, **characterized in that** the exact position of the rocker arm (10) is controlled by a rotary incremental encoder.

4. Process according to claim 3, **characterized in that** the cutting device (12) is protected against breach by a torque limitation of the servodrive (13).

5. Process according to claim 3 or 4, **characterized in that** the immersion depth is measured by the rotary incremental encoder.

6. Process according to claim 5, **characterized in that** the cutting process is stopped when maximal immersion depth is reached.

7. Process according to one of the preceding claims, **characterized in that** the basket (9) is stopped by means of a radio signal.

8. Apparatus for the sizing of an extruded plastic tube by means of a separator, comprising at least:
A basket (9), rotatable around the axis of extrusion (8) of the pipe (19), with a rocker arm (10) and a bracket (11) for a cutting device, as well as a cutting device (12) fastened to it,
with the rotating basket (9), when inoperative, remaining in a defined initial position and
with the cutting device swinging in to the centre axis (8) of the
pipe (19) with the help of the rocker arm (10),
**characterized in that**
the swinging in of the rocker arm (10) is triggered by a servodrive (13) and
the servodrive (13) is supplied with energy by a rechargeable battery (14).

9. Apparatus according to claim 8, **characterized in that** the battery (14), when in initial position, is connected to a docking station (15).

## Revendications

1. Procédé du tronçonnage d'un tube en plastique (19) au moyen d'un dispositif de séparation, comprenant au moins :
un panier (9) tournant autour de l'axe d'extrusion (8) du tube extrudé (19), avec un bras orientable (10) et un support (11) pour un outil de coupe, auquel est fixé un outil de coupe (12),
le panier rotatif (9) en état de repos restant dans une position initiale définie et
une batterie étant branchée à un chargeur,
une impulsion de tronçonnage déclenchant les étapes suivantes dans l'ordre donné ci-dessous:
- Débranchement de la batterie (14) du chargeur
- Rotation du panier (9) autour de l'axe d'extrusion (8)
- Pivotement du bras orientable (10) vers l'axe central du tube (19) effectué par une servocommande (13) jusqu'à ce que la profondeur d'immersion déterminée soit atteinte
- Retour du bras orientable (10) à la position initiale
- Arrêt de la rotation du panier (9)
- Retour du panier (9) à la position initiale définie
- Branchement de la batterie (14) au chargeur

2. Procédé selon revendication 1, **caractérisé en ce que** la servocommande (13) est alimentée en énergie via la batterie également rotative (14).

3. Procédé selon l'une quelconque des revendications 1 ou 2, **caractérisé en ce que** la position exacte du bras orientable (10) est contrôlée par un codeur rotatif incrémental.

4. Procédé selon revendication 3, **caractérisé en ce que** l'outil de coupe (12) est protégé contre la rupture par une limitation du couple de la servocommande (13).

5. Procédé selon l'une quelconque des revendications 3 ou 4, **caractérisé en ce que** la profondeur d'immersion atteinte est mesurée par le codeur incrémental.

6. Procédé selon revendication 5, **caractérisé en ce que** le tronçonnage est arrêté dès que la profondeur d'immersion maximale est atteinte.

7. Procédé selon l'une quelconque des revendications précédentes, **caractérisé en ce que** le panier (9) est arrêté par un signal radio.

8. Dispositif de tronçonnage d'un tube en plastique au moyen d'un dispositif de séparation, comprenant au moins :
un panier (9) tournable autour de l'axe d'extrusion (8) du tube extrudé (19), avec un bras orientable (10) et un support (11) pour un outil de coupe, auquel est fixé un outil de coupe (12),
le panier rotatif (9) en état de repos restant dans une position initiale définie,
l'outil de coupe pivotant à l'aide du bras orientable (10) vers l'axe central (8) du tube (19),
**caractérisé en ce que**
le pivotement du bras orientable (10) est effectué par une servocommande (13) et
que la servocommande (13) est alimentée en énergie par une batterie.

9. Dispositif selon revendication 8, **caractérisé en ce que** la batterie en état de repos est connectée à un chargeur via un branchement (15).
